# FASCICULE DE BREVET EUROPEEN

(11) **EP 3 887 111 B1**
(45) Date de publication et mention de la délivrance du brevet: **10.06.2026**
(21) Numéro de dépôt: 19835695.8
(22) Date de dépôt: 28.11.2019
(51) Int. Cl.: B28B 7/00, B28B 7/18, B28B 7/34, B28B 13/06, E04C 2/04

(54) **DISPOSITIF POUR LA REALISATION D'UNE STRUCTURE EN BETON AJOUREE A DECALAGE MULTIPLE SUR L'EPAISSEUR ET PROCEDE POUR LA REALISATION D'UNE TELLE STRUCTURE**
VORRICHTUNG ZUR HERSTELLUNG EINER PERFORIERTEN BETONSTRUKTUR MIT MEHRFACHEM DICKENVERSATZ UND VERFAHREN ZUR HERSTELLUNG EINER SOLCHEN STRUKTUR
DEVICE FOR PRODUCING A PERFORATED CONCRETE STRUCTURE HAVING A MULTIPLE OFFSET ON THE THICKNESS, AND METHOD FOR PRODUCING SUCH A STRUCTURE

(30) Priorité: 28.11.2018 FR 1871994
(43) Date de publication de la demande: 06.10.2021
(73) Titulaire: Houles, Guy, 12740 Sébazac-Concourès (FR); Centre d'Etudes et de Recherches de l'Industrie du Béton, 28230 Epernon (FR)
(72) Inventeur: HOULES, Guy, 12740 Sébazac-Concourès (FR); ROUGEAU, Patrick, 91440 Bures-sur-Yvette (FR); DEHAUDT, Sylvain, 28210 Nogent-le-Roi (FR); LOZEILLE, Jérôme, 28130 Villiers-le-Morhier (FR)
(74) Mandataire: IP Trust
(86) Numéro de dépôt international: PCT/FR2019/052834
(87) Numéro de publication internationale: WO 2020/109735

(56) Documents cités:
- FR-A- 1 350 029
- FR-A- 1 350 029
- FR-A1- 2 608 963
- FR-A1- 2 608 963
- FR-A1- 2 975 626
- FR-A1- 2 975 626
- JP-U- H0 580 707
- JP-U- H0 580 707
- KR-B1- 101 888 335

## Description

### DOMAINE TECHNIQUE DE L'INVENTION

L'invention concerne un dispositif pour la réalisation d'une structure en béton ajourée et un procédé pour la réalisation d'une telle structure.

### ETAT DE LA TECHNIQUE

Les structures en béton ajourées, désignées également sous la terminologie *résilles de béton,* sont des structures principalement destinées à la réalisation de vêtures de façade ou d'éléments de bâtiment. Elles sont choisies essentiellement pour leurs qualités esthétiques. A titre d'exemple, il peut être mentionné le Musée des Civilisations de l'Europe et la Méditerranée « MuCEM » dont certaines parties du bâtiment ont été réalisées avec ce type de structures. Les résilles de béton sont classiquement fabriquées avec des bétons à ultra hautes performances qui confèrent à la structure ainsi réalisée des propriétés de haute durabilité et de performances mécaniques élevées.

D'un point de vue dimensionnel, les résilles de béton sont classiquement des éléments plans plus ou moins ajourés. Les ajours sont réalisés au moyen de réservations ménagées dans un fond moule. Compte tenu des propriétés d'adhérence du béton au support de moulage, il est prévu, afin de faciliter le démoulage des résines de béton, ou bien des réservations amovibles de sorte à permettre leur démontage avant l'opération de démoulage de la pièce ou bien des réservations solidaires du moule mais avec, dans ce cas, une dépouille (ou fruit) supérieure à 5 degrés (en général de l'ordre de 10 degrés), ou bien des réservations amovibles avec dépouilles.

Les dépouilles, si elles ont pour avantage de faciliter le démoulage, impactent l'aspect esthétique de la structure obtenue. Elles peuvent également rendre plus difficile l'entretien du moule, qui peut s'encrasser et par la suite impacter la qualité esthétique de la structure finie.

Les équipements et procédés actuels ne permettent pas de concevoir des résilles en béton avec pas ou peu de dépouilles au niveau des réservations pour les moules rigides.

De même, le retrait des réservations amovibles reste peut aisé et il peut arriver que la structure moulée subisse des chocs ou des contraintes pouvant générer des zones de fragilité et ainsi altérer localement la résistance de la structure.

Le béton par ailleurs est un matériau qui présente des déformations de retrait à jeune âge potentiellement importantes, notamment en fonction du volume de pâte présent dans le mélange. Les déformations empêchées durant l'opération de séchage du fait de la présence des réservations peuvent conduire à des risques de fissurations à la périphérie des réservations.

Les moules actuellement mis en œuvre pour réaliser les résilles en béton sont des moules en acier, en bois, en silicone, en polyuréthane, en mousse plastique expansée comme décrit dans la demande de brevet FRFR2608963 ou un mélange de ces matériaux pour permettre la conception des différentes parties du moule. De tels moules présentent cependant l'inconvénient majeur d'être soit couteux, soit d'avoir une durée vie limitée. Ils ne permettent pas en outre, pour certains, de réaliser des structures présentant un relief dans le plan de l'épaisseur de ladite structure. De même, certains moules, de par la nature des matériaux dans lesquels ils sont réalisés, ont une réutilisation limitée n'excédant pas 500 pièces.

Le document KR 101 888 335 B1 divulgue un dispositif pour la réalisation d'une structure en béton ajourée à décalage multiple sur l'épaisseur comprenant un bloc moule rigide en polymère usiné comprenant une première plaque de moulage monobloc.

L'invention vise à remédier à ces problèmes en proposant un dispositif et un procédé associé permettant de réaliser une structure en béton ajourée (résille) résistante et durable dont la qualité esthétique a été maitrisée de sorte à pourvoir réaliser une structure adaptée aux critères esthétiques attendus suivant le type d'application à laquelle la structure est destinée.

Le dispositif et le procédé associé selon l'invention a également pour but de réaliser une structure en béton ajourée présentant un relief dans le plan de l'épaisseur de la structure.

L'invention a également pour but de proposer un dispositif permettant de réaliser une structure en béton ajourée, ayant une résistance améliorée de sorte qu'il puisse être réutilisable un nombre de fois important (soit une réalisation d'au moins 500 pièces), offrant un démoulage facilité et réduisant les risques de détérioration des pièces lors de leur démoulage.

### OBJET DE L'INVENTION

A cet effet, et selon un premier aspect, l'invention propose un dispositif pour la réalisation d'une structure en béton ajourée à décalage multiple sur l'épaisseur suivant la revendication 1.

Selon l'invention, le bloc moule comporte une première et deuxième plaque de moulage dont ladite première plaque de moulage comprend des réservations présentant respectivement une dépouille inférieure à 10 degrés, les deux plaques de moulage étant arrangées pour définir, lorsqu'elles sont positionnées en contact l'une de l'autre suivant un plan de joint vertical, une extrémité inférieure fermée et une ouverture pour le coulage du béton entre lesdites plaques de moulage. Le démoulage de la structure une fois durcie est alors réalisé par écartement successif ou concomitant des deux plaques de moulage. Alternativement, il peut être prévu également un démoulage par basculement sur un support lorsque l'une des plaques de moulage comporte des surépaisseurs, le basculement de la plaque de moulage côté surépaisseurs étant réalisé après retrait de l'autre plaque de moulage.

Avantageusement, les dépouilles sont inférieures à 5 degrés, et de préférence sont de l'ordre de 3 degrés.

Avantageusement, le bloc moule comporte des joues de coffrage amovibles ou formées d'un seul tenant avec la première plaque de moulage.

Avantageusement, la première plaque de moulage est solidaire d'un support rigide constitué d'au moins une plaque en contreplaquée ou de même nature que ladite première plaque de moulage.

Selon l'invention, la première plaque de moulage est monobloc.

Avantageusement, le dispositif comporte des moyens pour générer une agitation au sein du bloc moule.

Avantageusement, le dispositif comporte des moyens de retournement du support.

L'invention concerne également un procédé pour la réalisation d'une structure en béton ajourée au moyen d'un dispositif tel que décrit précédemmen suivant la revendication 7.

Selon l'invention, l'opération de coulage consiste en une opération de coulage vertical ou dans un plan incliné du béton à l'état frais dans le bloc moule formé des première et deuxième plaques de moulage jointes l'une à l'autre au travers de l'ouverture ménagée au niveau des plaques de moulage.

Avantageusement, le bloc moule est soumis à des actions générant une agitation en son sein lors de l'opération de coulage et/ou lors de l'opération de démoulage.

Avantageusement, le procédé décrit précédemment donne lieu à une structure ajourée à décalage multiple sur l'épaisseur.

Avantageusement, le procédé décrit précédemment donne lieu à un garde de corps en béton ajouré.

Il est bien entendu évident que l'invention ne se limite pas à cette application et qu'il peut être réalisé des structures ajourées aux fins d'autres applications. A titre d'exemple, citons la réalisation d'habillages de façade, de parements muraux, de brises soleil, d'entourages de piscine, de cages d'escalier, de portails coulissants, de clôtures, d'abris de bus et de mobiliers d'intérieurs et d'extérieurs.

Le dispositif et les procédés selon l'invention venant d'être décrits permettent ainsi de réaliser une structure en béton ajourée présentant un relief dans le plan de l'épaisseur de la structure d'une part et résistante, durable et réutilisable d'autre part. Ils permettent également de maitrise la qualité esthétique de la structure ajourée obtenue.

Le dispositif selon l'invention présente également l'avantage de faciliter le démoulage et conjointement de réduire les risques de détérioration des pièces lors de leur démoulage, et ce quelle que soit l'opération de coulage réalisée (coulage vertical ou dans un plan incliné).

### BREVE DESCRIPTION DES FIGURES

D'autres caractéristiques et avantages de l'invention ressortiront de la description détaillée de l'invention qui va suivre en référence aux figures annexées et dans lesquelles :
[Fig. 1] La figure 1 représente une vue en perspective d'une partie d'un dispositif pour la réalisation d'une structure en béton ajourée par coulage à plat selon un exemple de réalisation non revendiqué;
[Fig. 2] La figure 2 représente une vue de face du moule de la figure 1 ;
[Fig. 3] La figure 3 représente une vue en coupe selon l'axe AA du moule de la figure 2 ;
[Fig. 4] La figure 4 représente une vue de détail du moule de la figure 3 ;
[Fig. 5] La figure 5 représente une vue de la structure en béton ajourée obtenu avec le moule de la figure 1.

Pour plus de clarté, les éléments identiques ou similaires des différents modes de réalisation sont repérés par des signes de référence identiques sur l'ensemble des figures.

### DESCRIPTION DETAILLEE DE L'INVENTION

### Description d'un exemple de dispositif

Dans ce qui suit, il est décrit un dispositif pour la réalisation d'une structure en béton ajourée 50 par coulage à plat telle qu'illustrée sur la figure 5 qui ne fait pas partie de la présente invention. Les figures 1 à 4 illustrent une partie du dispositif, à savoir un moule 1.

Le moule 1 illustré comporte un bloc moule 10, avantageusement monobloc, rigide usiné comprenant une plaque de moulage 10a horizontale. Celle-ci est réalisée dans un matériau polymère dont les propriétés répondent aux exigences suivantes : aptitude au fraisage, faible adhérence avec le béton, état de surface exempt de rayures lors de la fabrication du moule, résistance aux alcalins, facilité de nettoyage (faible encrassement), nombre d'utilisations importantes (supérieures à 1000 opérations), résistance aux hautes températures, rigidité suffisante permettant le démoulage de la pièce.

Le matériau polymère choisi peut être avantageusement un matériau de la famille des polyoléfines se présentant sous forme de couches. Ces couches peuvent être des couches de polyéthylène haute densité (PEHD) dont le poids moléculaire est compris entre 250 000 et 1 200 000 g/mol et plus spécifiquement 500 000 g/mol. Lorsque la plaque de moulage 10a est formée d'une pluralité de telles couches, ces dernières sont avantageusement fixées entre elles au moyen de vis dont les têtes pourront constituer le cas échéant des surépaisseurs décrites ci-après.

La plaque de moulage 10a comprend des réservations 12 aménagées pour définir les ajours 13 souhaités dans la structure (figure 5). Le bloc moule étant usiné, les réservations sont formées d'un seul tenant avec la plaque de moulage 10a.

Dans le mode de réalisation illustré, la plaque de moulage 10a comporte des réservations présentant des hauteurs multiples, en l'espèce quatre hauteurs (h1, h2, h3, h4) (visibles sur la figure 3). Compte tenu de ces différentes hauteurs des réservations, la structure obtenue comprendra des variations (quatre) dans son épaisseur. Il s'agit bien entendu d'un exemple de réalisation, la plaque de moulage pouvant comporter un nombre différent de hauteurs de réservation y compris des réservations d'une seule et même hauteur. On qualifiera la structure ainsi obtenue, de structure à décalage mono ou multiple sur l'épaisseur, décalage « mono » s'entendant par une structure ne comportant pas de variation dans son épaisseur.

Dans ce mode de réalisation, le démoulage de la structure une fois le béton durci est réalisé par retournement du bloc de moule 10. Pour permettre le démoulage, les réservations 12 présentent avantageusement des dépouilles. Celles-ci seront cependant relativement faibles au regard de celles prévues dans les dispositifs de l'art antérieur compte tenu des aménagements apportés. Elles sont ainsi avantageusement inférieures à 5 degrés, et de préférence de l'ordre de 3 degrés.

Dans le mode de réalisation décrit, tout ou partie des réservations 12 présentent, en surface supérieure, une surépaisseur 15. Dans le mode de réalisation illustré, cette surépaisseur 15 est créée par des têtes 15a de vis 2 fixant la plaque de moulage 10a à un support 20. Cette surépaisseur 15 ménagée en surface 12a des réservations 12 est comprise entre 3 millimètres et 7 millimètres, et est de préférence de l'ordre de 5 millimètres. De manière générale, la surépaisseur sera de préférence égale à l'épaisseur de la structure à réaliser.

Selon un mode de réalisation avantageux, le bloc moule 10 comporte des joues de coffrage 11. Ces dernières peuvent être soit formées d'un seul tenant avec ledit bloc moule 10, soit amovibles. L'avantage de cette dernière configuration est qu'elle permet de réaliser une résille qui peut être encastrée dans la semelle de fixation.

Le format de la plaque de moulage 10a est de préférence compris entre 2000 et 3000 mm pour la longueur, 1000 à 1500 mm pour la largeur, avec une épaisseur de 20 à 80 mm.

Dans le mode de réalisation illustré, la plaque de moulage 10a constituant le bloc moule 10 est solidaire d'un support 20 rigide constitué de deux plaques support 21, 22. La plaque support externe 22 (plaque la plus éloignée de la plaque de moulage 10a a pour fonction d'une part d'améliorer la rigidité du bloc moule 10 et d'autre part de permettre la fixation de sangles 3 de retournement sur la plaque support 21 pour le retournement en sécurité du bloc moule 10 aux fins du démoulage de la pièce en béton. Les plaques support 21, 22 peuvent être contreplaquées ou de même nature que le bloc moule 10, à savoir en polymère. Selon un exemple de réalisation avantageux, la plaque interne 21 (plaque support en contact avec la plaque de moulage 10a est en contreplaquée ou polymère, tandis que la plaque externe 22 est en contreplaquée. Cette solution présente contrairement à un moule métallique l'avantage d'être réalisable à la demande en fonction des attentes de l'utilisateur final, peu couteuse, facilement remplaçable et nécessite peu de moyens de manutention. Il est bien entendu évident que l'invention ne se limite pas à cette configuration, et qu'il peut être prévu que le support soit constitué d'une seule plaque support, ou bien de plus de deux plaques support. De même, il peut être prévu que le bloc moule 10 soit formé d'un seul tenant avec le support 20.

Comme indiqué précédemment, le bloc moulage 10 est fixé sur le support 20 par le biais de vis 2 dont les têtes 15a de vis dépassent de la surface supérieure des réservations de sorte à créer une surépaisseur 15 de matière par rapport à la surface supérieure des réservations 12. Les vis 2 sont disposées avantageusement en périphérie de l'ensemble bloc moule 10 / support 20, d'autres vis pouvant être également prévues sur des réservations 12 intérieures.

Afin de favoriser le remplissage de la plaque de moulage 10a lors du coulage du béton et le démoulage de la pièce une fois le béton durci, ainsi que d'améliorer la répartition du béton sur la plaque de moulage 10a, le dispositif comporte des moyens pour générer une agitation au sein du bloc moule 10 (non représentés). Il peut s'agir de moyens générant des vibrations comme par exemple des vibrateurs, des chocs comme par exemple des frappeurs ou une agitation de préférence horizontale comme par exemple des rouleaux ou billes.

### Procédé de réalisation du moule

Le bloc moule 10 est réalisé à partir d'un dessin ou modèle de la résille à réaliser, étant précisé la hauteur maximale des raidisseurs et les différentes épaisseurs des décaissés, redessiné en 3D avec l'intégration de toutes les spécifications techniques (fruits, congés, etc.).

Préférentiellement, le bloc moule 10 sera réalisé pour obtenir des structures de longueur comprises entre 2000 et 3000 mm, de largeur comprise entre 1000 à 1500 mm et d'une épaisseur comprise entre 20 et 80 mm. Le bloc moule 10 n'est bien entendu pas limité à la réalisation de structures selon de telles dimension. Il peut être notamment prévu pour réaliser des structures de dimensions inférieures, notamment pour les rendre manuportables, ces derniers pouvant alors être, si nécessaires, assemblés sur chantier. Cela n'exclut pas bien entendu également la réalisation de bloc moule 10 selon des dimensions supérieures à celles mentionnées ci-dessus.

### Procédé de réalisation d'une structure ajourée à l'aide du dispositif précédemment décrit

Selon un aspect non revendiqué, la structure en béton ajourée 50 est réalisée avec le dispositif venant d'être décrit comme suit.

Il est procédé au remplissage de la plaque de moulage 10a : le béton frais est coulé à plat sur la plaque de moulage 10a disposée horizontalement, sur une hauteur donnée des réservations 12, selon l'épaisseur souhaitée de la structure à obtenir. Le remplissage de la plaque de moulage 10a se fait avantageusement en au moins deux passes, avec potentiellement un apport d'énergie afin de diminuer le seuil de cisaillement du matériau à l'état frais et d'en faciliter son écoulement dans le bloc moule 10. Cet apport d'énergie peut se faire à l'aide de moyens d'agitation tels que décrits précédemment.

Après durcissement du béton, il est procédé au démoulage (décoffrage) de la structure en béton. Le démoulage se fait par retournement du moule (bloc moule 10 et support 20) sur un support plan de démoulage (planche de préférence en contreplaquée).

Grâce à l'espace utile créé entre le bloc moule 10 et le support de démoulage par les têtes 15a de vis 2, ainsi qu'aux dépouilles et à la rigidité du moule, la pièce en béton est démoulée du bloc moule 10 par glissement. Afin de permettre de faire glisser la structure en béton de façon homogène et en évitant de l'abimer, il peut être appliqué sur la surface extérieure du support de moule une agitation via les moyens d'agitation.

Afin de faciliter le démoulage de la pièce en béton, il peut être prévu également d'appliquer un agent de démoulage sur la plaque de moulage 10a préalablement au remplissage de cette dernière.

Dans le mode de réalisation décrit, les surépaisseurs 15 sont ménagées en surface supérieure de la plaque de moulage 10a sont formées par les têtes de vis. Il s'agit bien entendu d'un exemple de réalisation, tout autre moyen ou technique générant une surépaisseur en surface de la plaque rentrant dans le cadre de l'invention. A titre d'exemple, il peut s'agir d'une surépaisseur de matière issue de la plaque de moulage 10a.

Dans le mode de réalisation venant d'être décri, qui ne fait pas partie de l'invention, le bloc moule 10 comporte une plaque de moulage horizontale. Le coulage est réalisé à plat. D'après l'invention, le coulage est réalisé verticalement. Dans ce cas, le bloc moule 10 comporte des première et deuxième plaques de moulage arrangées pour définir, lorsqu'elles sont positionnées en contact l'une de l'autre suivant un plan de joint vertical, une extrémité inférieure fermée et une ouverture pour le coulage du béton entre lesdites plaques de moulage. De manière préférée, l'ouverture sera ménagée en extrémité supérieure lorsque les deux plaques de moulages sont positionnées en contact l'une de l'autre. Il est bien entendu évident que l'ouverture peut être également disposée au niveau de l'un des bords latéraux du bloc moule 10 formé. Il peut être prévu également que le bloc moule 10 comporte plusieurs ouvertures pour le coulage du béton afin de faciliter et optimiser le temps de coulage du béton entre les deux plaques. Il peut être prévu également de réaliser un coulage du béton dans un plan incliné, notamment pendant la phase de coulage, afin de favoriser une orientation préférentielle de fibres.

Avantageusement, les deux plaques de moulage sont équipées de pions ou autres qui permettent d'assurer une parfaite continuité des faces au niveau de la jonction des deux moules. Les deux plaques de moules sont assemblées entre elles par boulonnage, par l'intermédiaire par exemple de vis centreur. Cela permet ainsi de reprendre la poussée hydrostatique appliquée sur les parois des plaques de moulage lors de l'opération de bétonnage.

Le décoffrage de la structure obtenue une fois le béton durci est réalisé en mettant le moule à plat, la plaque inférieure étant de préférence fixée sur un support. Les boulons sont alors démontés et la plaque de moulage supérieure retirée par soulèvement ou à l'aide de vis d'extraction. La pièce (béton + plaque de moulage inférieure) est ensuite retournée de 180° pour être déposée sur un support de démoulage comme pour l'opération de décoffrage que celui effectué dans le cadre d'un coulage à plat.

Il est possible également de procéder à un décoffrage en position verticale. Pour ce faire, le moule devra être retourné pour disposer la structure de manière à ce que cette dernière repose sur un pied lequel est ensuite bloqué par exemple au moyen d'un pion. Les boulons d'assemblage des deux plaques entre elles sont alors démontés, les deux plaques étant ensuite écartées l'une de l'autre à l'aide de vis extraction.

### Application des structure ajourées obtenues

Parmi les applications envisagées, il peut être cité l'utilisation des structures ajourées obtenues à l'aide du dispositif décrit ci-dessus notamment, mais non exclusivement, en tant qu'habillage de façade, de parement mural, de garde de corps, de brise soleil, d'entourage de piscine, de cage d'escalier, de portail coulissant, de clôture, d'entourage d'abris de bus, bornes de paiement des parkings, d'escalier pour descente de piscine et de mobilier d'intérieur et d'extérieur.

Le système de fixation de la structure sera potentiellement différent en fonction de l'usage et de la destination de celle-ci. Le système de fixation est avantageusement conçu pour résister aux conditions environnementales du milieu dans lequel il se trouve et pour participer à la reprise et à la transmission des efforts appliqués à la résille. Il peut être prévu que le système de fixation comporte avantageusement un matériau visco-élastique permettant l'absorption des chocs dans un sens perpendiculaire à la résille. Il peut être prévu également que le système de fixation soit sculpté de manière à s'insérer dans le corps même de la structure.

Dans les modes de réalisation précédemment décrit, le moule 1 est formé d'éléments distincts : une plaque de moulage et un support. Selon une variante de réalisation, il peut être prévu que le moule soit un moule monobloc en polyoléfine. Selon cette variante de réalisation, les sangles de fixation et les moyens d'agitation seraient directement intégré dans le moule monobloc.

L'invention est décrite dans ce qui précède à titre d'exemple. Il est entendu que l'homme du métier est à même de réaliser différentes variantes de réalisation de l'invention sans sortir du cadre de l'invention tel que défini par les revendications.

## Revendications

1. Dispositif pour la réalisation d'une structure en béton ajourée à décalage multiple sur l'épaisseur (50) comprenant un bloc moule (10) rigide en polymère usiné comprenant une première plaque de moulage (10a) monobloc et une deuxième plaque de moulage, ladite première plaque de moulage (10a) comprenant des réservations (12) de hauteurs multiples présentant respectivement une dépouille inférieure à 10 degrés et les première et deuxième plaques de moulage étant arrangées pour définir, lorsqu'elles sont positionnées en contact l'une de l'autre suivant un plan de joint vertical, une extrémité inférieure fermée et une ouverture pour le coulage du béton entre lesdites première et deuxième plaques de moulage.

2. Dispositif selon la revendication 1, **caractérisé en ce que** les dépouilles sont inférieures à 5 degrés, et de préférence sont de l'ordre de 3 degrés.

3. Dispositif selon la revendication 1 ou la revendication 2, **caractérisé en ce que** le bloc moule comporte des joues de coffrage amovibles ou formées d'un seul tenant avec la première plaque de moulage (10a).

4. Dispositif selon l'une quelconque des revendications précédentes, **caractérisé en ce que** la première plaque de moulage (10a) est solidaire d'un support rigide constitué d'au moins une plaque en contreplaquée ou de même nature que ladite première plaque de moulage (10a).

5. Dispositif selon la revendication 4, **caractérisé en ce qu'**il comporte des moyens de retournement du support.

6. Dispositif selon l'une quelconque des revendications précédentes, **caractérisé en ce qu'**il comporte des moyens pour générer une agitation au sein du bloc moule (10).

7. Procédé pour la réalisation d'une structure en béton ajourée (50) au moyen d'un dispositif selon l'une quelconque des revendications 1 à 6, comprenant une opération de coulage vertical ou dans un plan incliné d'un béton à l'état frais dans le bloc moule (10) formé des première et deuxième plaques de moulage jointes l'une à l'autre au travers de l'ouverture ménagée au niveau des plaques de moulage.

8. Procédé pour la réalisation d'une structure en béton ajourée (50) selon la revendication 7, **caractérisé en ce que** le bloc moule (10) est soumis à des actions générant une agitation en son sein lors de l'opération de coulage et/ou lors de l'opération de démoulage.

9. Procédé pour la réalisation d'une structure en béton ajourée (50) selon la revendication 7 ou la revendication 8, **caractérisé en ce que** la structure réalisée est une structure ajourée à décalage multiple sur l'épaisseur.

10. Procédé pour la réalisation d'une structure en béton ajourée (50) selon l'une quelconque des revendications 7 à 9, **caractérisé en ce que** la structure réalisée est un garde de corps en béton ajouré.

## Patentansprüche

1. Vorrichtung zur Herstellung einer perforierten Betonstruktur mit mehrfachem Dickenversatz (50), umfassend einen starren Formblock (10) aus bearbeitetem Polymer, der eine einteilige erste Formplatte (10a) und eine zweite Formplatte umfasst, wobei die erste Formplatte (10a) Aussparungen (12) unterschiedlicher Höhe umfasst, die jeweils eine Entformungsschräge von weniger als 10 Grad aufweisen, und wobei die erste und die zweite Formplatte so angeordnet sind, dass sie wenn sie entlang einer vertikalen Trennebene aneinanderliegen, ein geschlossenes unteres Ende und eine Öffnung zum Einfüllen von Beton zwischen der ersten und der zweiten Formplatte definieren.

2. Vorrichtung nach Anspruch 1, **dadurch gekennzeichnet, dass** die Entformungsschrägen weniger als 5 Grad betragen und vorzugsweise in der Größenordnung von 3 Grad liegen.

3. Vorrichtung nach Anspruch 1 oder Anspruch 2, **dadurch gekennzeichnet, dass** der Formblock abnehmbare Schalungswangen aufweist oder dass diese einstückig mit der ersten Formplatte (10a) ausgebildet sind.

4. Vorrichtung nach einem der vorstehenden Ansprüche, **dadurch gekennzeichnet, dass** die erste Formplatte (10a) fest mit einem starren Träger verbunden ist, der aus mindestens einer Sperrholzplatte oder einem Material ähnlicher Beschaffenheit wie die genannte erste Formplatte (10a) besteht.

5. Vorrichtung nach Anspruch 4, **dadurch gekennzeichnet, dass** sie Mittel zum Wenden des Trägers umfasst.

6. Vorrichtung nach einem der vorstehenden Ansprüche, **dadurch gekennzeichnet, dass** sie Mittel zur Erzeugung einer Durchmischung innerhalb des Formblocks (10) umfasst.

7. Verfahren zur Herstellung einer perforierten Betonstruktur (50) mittels einer Vorrichtung nach einem der Ansprüche 1 bis 6, einschließlich eines Vorgangs, bei dem frischer Beton vertikal oder in einer geneigten Ebene in den Formblock (10) gegossen wird, der aus einer ersten und einer zweiten Formplatte besteht, die über die in den Formplatten vorgesehene Öffnung miteinander verbunden sind.

8. Verfahren zur Herstellung einer perforierten Betonstruktur (50) nach Anspruch 7, **dadurch gekennzeichnet, dass** der Formblock (10) während des Gießvorgangs und/oder während des Entformungsvorgangs Einwirkungen ausgesetzt ist, die eine Durchmischung in seinem Inneren erzeugen.

9. Verfahren zur Herstellung einer perforierten Betonstruktur (50) nach Anspruch 7 oder Anspruch 8, **dadurch gekennzeichnet, dass** es sich bei der hergestellten Struktur um eine perforierte Struktur mit mehrfachem Dickenversatz handelt.

10. Verfahren zur Herstellung einer perforierten Betonstruktur (50) nach einem der Ansprüche 7 bis 9, **dadurch gekennzeichnet, dass** es sich bei der realisierten Struktur um ein perforiertes Betongeländer handelt.

## Claims

1. Device for producing a perforated concrete structure having a multiple offset on the thickness (50), comprising a rigid mould block (10) which is made of machined polymer, comprising a first one-piece moulding plate (10a) and a second moulding plate, said first moulding plate (10a) comprising reservations (12) of multiple heights, having respectively a clearance of less than 10 degrees, and the first and second moulding plates being arranged to define, when they are positioned in contact with one another along a vertical joint line, a closed lower end and an opening for the pouring of concrete between said first and second moulding plates.

2. Device according to claim 1, **characterised in that** the clearances are lower than 5 degrees, and preferably are around 3 degrees.

3. Device according to claim 1 or claim 2, **characterised in that** the mould block comprises removable side-forms or formed of one single piece with the first moulding plate (10a).

4. Device according to any one of the preceding claims, **characterised in that** the first moulding plate (10a) is secured to a rigid support constituted of at least one veneered plate or of the same type as said moulding plate (10a).

5. Device according to claim 4, **characterised in that** it comprises means for returning the support.

6. Device according to any one of the preceding claims, **characterised in that** it comprises means for generating a stirring within the mould block (10).

7. Method for producing a perforated concrete structure (50) by means of a device according to any one of claims 1 to 6, comprising a vertical pouring operation, or operation in an inclined plane of a concrete in the fresh state into the mould block (10) formed of the first and second moulding plates, joined to one another through the opening provided at the moulding plates.

8. Method for producing a perforated concrete structure (50) according to claim 7, **characterised in that** the mould block (10) is subjected to actions generating a stirring within it, during the pouring operation and/or during the demoulding operation.

9. Method for producing a perforated concrete structure (50) according to claim 7 or claim 8, **characterised in that** the produced structure is a perforated structure with a multiple offset on the thickness.

10. Method for producing a perforated concrete structure (50) according to any one of claims 7 to 9, **characterised in that** the produced structure is a perforated concrete protection rail.
